# EUROPÄISCHE PATENTSCHRIFT

(11) **EP 0 941 936 B1**
(45) Veröffentlichungstag und Bekanntmachung des Hinweises auf die Patenterteilung: **11.06.2003**
(21) Anmeldenummer: 99100219.7
(22) Anmeldetag: 08.01.1999
(51) Int. Cl.: B65D 33/14, B65D 33/28

(54) **Beutel für Wattepads**
Bag for cotton pads
Sachet pour tampons d' ouate

(30) Priorität: 12.03.1998 DE 29804440 U
(43) Veröffentlichungstag der Anmeldung: 15.09.1999
(73) Patentinhaber: W. Pelz GmbH & Co., 23812 Wahlstedt/Holstein (DE)
(72) Erfinder:
(74) Vertreter: Patentanwälte Hauck, Graalfs, Wehnert, Döring, Siemons, Schildberg

(56) Entgegenhaltungen:
- EP-A- 0 410 937
- DE-A- 4 024 630
- DE-U- 8 901 806
- US-A- 5 161 895

## Beschreibung

Die vorliegende Erfindung betrifft einen Beutel für Wattepads nach dem Oberbegriff von Anspruch 1. Ferner betrifft sie einen Beutel für Wattepads nach dem Oberbegriff von Anspruch 4.

Wattepads, die in der Kosmetik insbesondere zur Entfernung von Make-up sowie in der Babypflege Verwendung finden, werden üblicherweise in einer Verpackung angeboten und aufbewahrt, die aus einem beidseitig verschlossenen Folienschlauch, zumeist aus Polyethylen, gebildet ist. Eine Form solcher bekannten Schlauchbeutel, die auch Zugbandbeutel genannt wird, weist als Verschluß eines Endes des Schlauchbeutels ein oder zwei ringförmig um den Schlauch verlaufende Taschen auf, in denen üblicherweise insgesamt zwei Schnur- oder Bandschlaufen angeordnet sind. Diese Vorrichtung dient dem Verschluß des Zugbandbeutels und zur Entnahme von Wattepads, indem mittels der Bandschlaufen der Saum des besagten Endes des Zugbandbeutels zusammengezogen werden kann. Dazu ist der Umfang der Bandschlaufen größer als der Umfang des Zugbandbeutels bzw. der ringförmig umlaufenden Taschen, in denen die Bandschlaufe angeordnet ist, so daß die "überschüssige" Länge der Bandschlaufe aus einer außen auf dem Umfang der Tasche befindlichen Öffnung heraushängen und zum Zusammenziehen der Tasche oder des Saums und damit zum Verschließen des Zugbandbeutels gegriffen werden kann. Bei der beschriebenen Anordnung mit zwei derartigen Zugbändern zum Verschluß des besagten Endes des Zugbandbeutels liegen die Öffnungen für die Zugenden der Schlaufen einander diametral gegenüber.

Auch das Ende des Schlauchbeutels, das dem beschriebenen Zugbandverschluß gegenüberliegt, kann bei bekannten Schlauchbeuteln Öffnungsvorrichtungen in Form von Schwächungslinien oder Perforationen aufweisen. Dieses Detail ist entwickelt worden, um der Gewohnheit entgegenzukommen, Zugbandbeutelverpackungen zum Gebrauch an den Handhabungsschlaufen des Zugbandverschlusses aufzuhängen, so daß es unpraktisch ist, Zugriff auf die im Beutel befindlichen Wattepads nur an diesem, durch das Aufhängen blockierten Ende zu gewähren. Statt dessen entsteht durch die Öffnung an der entgegengesetzten Seite ein Hängespender, an dessen frei baumelndem unteren Ende die Wattepads entnehmbar sind.

Ein besonderer Nachteil der durch die beschriebene Zugbandanordnung verschlossenen Entnahmeöffnung ist der fehlende "Originalitätsverschluß". Im Ladenregal können ungehindert einzelne Wattepads der Verpackung entnommen werden, ohne daß ein Originalitätssiegel gebrochen werden muß, wie dies z. B. bei dem genannten Perforationsverschluß der Fall ist. Darüber hinaus stellt der nicht ganz dichte Zugbandverschluß mit relativ großflächig verbleibender Öffnung kaum einen staubsicheren Verschluß dar, so daß die im Beutel befindlichen Wattepads im Laufe der Zeit verschmutzen können. Außerdem ist die Entnahme durch den, übrigens nach kurzer Zeit zerknitterten und daher unansehnlichen, Saum des Zugbandverschlusses wegen seiner ausgedehnten Breite und geringen Weite, die Beutelöffnung hat typischerweise einen Durchmesser von 60 bis 90 mm, schwierig und unhandlich.

Die EP 0 410 937 A1 offenbart einen Zugbandbeutel, der einen Schnurverschluß aufweist, der vorteilhaft als ein doppelter Schnurverschluß ausgeführt ist. Die Schnur soll auch zum Aufhängen des Beutel genutzt werden. Der Saum, der die Schnur des Schnurverschlusses aufnimmt, ist konventionell so hoch ausgeführt, daß er die Entnahme von Wattepads erheblich behindert, wenn der Folienboden geöffnet wird, um den der Saum herum verläuft.

Die DE 40 24 630 A1 bezieht sich auf einen Zugbeutel aus einem schweißbaren Folienmaterial, der als sogenannter Bodenfüllbeutel ausgebildet ist, bei dem der Beutelmund bis zum erstmaligen Öffnen durch ein eine Stirnwand bildendes Folienstück verschlossen ist. Der Zugbeutel weist einen Kordelsaum auf, der mit seinem Rand gegenüber der bei gefülltem Beutel quer zu den Beutelseitenwänden verlaufenden, aufgefalteten Stirnwand axial zurückversetzt ist oder höchstens etwa bis zu dieser reicht. Hierdurch soll im gefüllten Zustand eine ungehindert frei im Blickfeld liegende, nicht durch Schweißnähte oder dergleichen gestörte Stirnfläche verwirklicht werden, die sich zur Aufnahme beispielsweise eines Aufdrucks eignet.

Der Erfindung liegt die Aufgabe zugrunde, Beutel für Wattepads zu schaffen, die eine staubgeschützte Aufbewahrung und die Handhabung der Wattepads fördern.

Diese Aufgabe wird durch einen Beutel mit den Merkmalen des Anspruches 1 gelöst. Ferner wird die Aufgabe durch einen Beutel mit den Merkmalen des Anspruches 4 gelöst. Vorteilhafte Ausgestaltungen des Beutels sind in den Unteransprüchen angegeben.

Der erfindungsgemäße Beutel für Wattepads gemäß der ersten Lösung hat einen Folienschlauch zur Bildung einer im wesentlichen zylindrischen Beutelwand, die einen kreisförmigen, ovalen, rechteckigen, quadratischen oder beliebigen anderen Querschnitt haben kann, und zwar vorzugsweise in Form der aufzunehmenden Wattepads. Beide Enden des Folienschlauches sind verschlossen, wobei am ersten Ende ein Folienboden den Verschluß bildet und dort außerdem mindestens eine Tasche ringförmig um den Folienschlauch umläuft, in der mindestens eine Schnur angeordnet ist. Im Gegensatz zum Stand der Technik ragt der Folienschlauch aber höchstens 15 mm über den Folienboden am ersten Ende des Schlauches hinaus, oder ist an der Beutelwand zwischen den beiden Enden nicht über den Folienboden hinausragend ausgebildet. Dies hat gegenüber bekannten Säumen von Zugbandbeuteln mit einer Breite von etwa 25 mm mehrere Vorteile: Die Entnahme der Wattepads durch den weniger hohen Überstand ist einfacher, weil man nicht durch den "Flaschenhals", also die tiefe, wenig weite Öffnung des bekannten Saums hindurchgreifen muß. Der schmalere Überstand zerknittert weniger leicht und bietet dementsprechend einen angenehmeren Anblick, und schließlich bedeutet der schmalere Saum eine Materialersparnis.

Eine der umlaufenden Taschen ist als umlaufender Saum am Schlauchrand des ersten Endes ausgebildet, indem dort der Schlauchrand oder ein separater Folienstreifen auf oder in sich selbst zurückgefaltet und mittels einer radial umlaufenden, ringförmigen Naht mit dem Schlauchrand verbunden wird. Der Saum kann 2 bis 12 mm, vorzugsweise 6 mm, über den Folienboden hinausragen, der das erste Ende des Beutels bildet. Die Saumnaht kann dann 4 bis 14 mm, vorzugsweise 8 mm, unterhalb des äußersten Randes des Saums im wesentlichen ringförmig um das erste Ende des Beutels umlaufen.

Gemäß der zweiten erfindungsgemäßen Lösung ist mindestens eine umlaufende Tasche von einem Folienstreifen gebildet, der außen- oder innenseitig ringförmig auf der Beutelwand mittels mindestens zweier im wesentlichen paralleler, ringförmig umlaufender Nähte befestigt ist. Durch zwei im wesentlichen parallele, ringförmig umlaufende Nähte wird dann eine Tasche gebildet, die radial einerseits vom Folienschlauch und andererseits vom Folienstreifen sowie axial von den beiden ringförmig umlaufenden Nähten begrenzt ist. Eine solche Tasche kann durch eine dritte zwischen den beiden vorbeschriebenen Nähten im wesentlichen parallel zu diesem ringförmig umlaufende Naht in zwei parallel zueinander ringförmig umlaufende Taschen unterteilt sein. Auf ähnliche Weise kann auch ein Saum durch eine weitere Naht um eine weitere Tasche ergänzt werden.

Die Schnur hat vorzugsweise die Gestalt einer geschlossenen Schlaufe, deren Umfang größer ist als der des Folienschlauchs. Durch eine vorzugsweise radial nach außen weisende Öffnung kann die Schnur zur Handhabung aus der Tasche heraushängen. Mindestens im Bereich des zweiten Endes des Folienschlauchs, das dem ersten Ende mit den Schnurtaschen gegenüberliegt, weist der Beutel eine Öffnungseinrichtung, vorzugsweise in Form geeigneter Perforationen oder Schwächungslinien, auf. Auch am mit der Schnurtasche versehenen ersten Ende kann der Beutel mit einer Öffnungseinrichtung ausgestattet sein.

Die Anordnung der Schnur in der radial um den Beutel verlaufenden Tasche kann ihrer bekannten Funktion, den Beutel zu verschließen, enthoben sein und insbesondere dem Aufhängen des Beutels dienen, aus dem im Bereich seines dann unteren zweiten Endes durch die dort angeordnete Öffnungseinrichtung Wattepads entnommen werden können, wenn eine Öffnungseinrichtung nur im Bereich des zweiten Endes des Folienschlauchs angebracht ist.

Sollte der Beutel zum Beispiel auf Reisen nicht als Hängespender verwendet werden, so besteht für den Benutzer bei einer anderen Ausführungsform des erfindungsgemäßen Beutels die zweite Möglichkeit, die Öffnungseinrichtung am zweiten Ende verschlossen zu lassen und am ersten Ende den Folienboden innerhalb der umlaufenden Schnurtasche entlang einer dort vorteilhafterweise angebrachten zweiten Öffnungseinrichtung, z.B. einer geeigneten Perforation, oder aber, bei der zuerst beschriebenen Ausführungsform ohne Öffnungseinrichtung im Folienboden des ersten Endes, mit einer Schere, zu öffnen, so daß die Schnurtaschenanordnung ihre bekannte Funktion, den Beutel auch zu verschließen, zurückerhält.

Bei einer erfindungsgemäßen Anordnung von Schnüren in umlaufenden Taschen an einem Ende des Beutels zum Aufhängen des Beutels ist zusätzlich vorteilhaft, daß der Produktionsablauf sich bezüglich der Ausgestaltung der umlaufenden Taschen und der Anordnung der Schnüre nicht von dem üblichen Produktionsablauf eines Zugbandbeutels unterscheidet. Dies spart Produktions- und Entwicklungskosten.

Die Anordnung der Schnüre in den umlaufenden Taschen ist gemäß der Erfindung in verschiedenen Varianten möglich: Mehrere Schnur-, Band- oder Fadenschlaufen können jeweils in einer von mehreren umlaufenden Taschen angeordnet sein. Die Schnüre können durch ihre größere Länge oder ihren größeren Umfang als der Umfang des Beutels jeweils eine oder mehrere Schlaufen oder Enden aufweisen, die, mittels Knoten aus den Schnüren gebildet, durch vorzugsweise nach außen weisende Öffnungen in den Taschen aus dem Beutel heraushängen und zum Aufhängen des Beutels geeignet sind.

Verschiedene Ausführungsformen der Erfindung werden im folgenden anhand der beigefügten Zeichnungen beschrieben.
- Fig. 1: zeigt eine räumliche Ansicht eines erfindungsgemäßen Beutels quer aufgebrochen.
- Fig. 2 bis 5: zeigen räumliche Ansichten von alternativen Ausführungsformen des oberen Endes des Beutels nach Fig. 1.

Mit Bezug auf Fig. 1 ist ein Schlauchbeutel 2 aus PE-Folie für aufeinandergestapelte, kreisrunde Wattepads 4 dargestellt. Der Schlauchbeutel 2 hat eine im wesentlichen kreiszylindrische längliche Form mit einem oberen Ende 8 und einem unteren Ende 10, die jeweils durch einen Folienboden verschlossen sind. Der Folienboden am oberen Ende 8 ist in den Schlauch 6 mittels einer ringförmigen Naht eingeschweißt, und der Folienboden am unteren Ende 10 entsteht dadurch, daß die Ränder dieses Schlauchendes auf bekannte Weise aufeinander zu gefaltet und miteinander durch geeignete Nähte oder Klebungen verbunden werden. Dazu sind die Ränder dieses unteren Endes 10 passend zugeschnitten, um nur schmale Bereiche der zueinander gefalteten Abschnitte einander überlappen zu lassen, welche dann als Nahtstelle dienen.

Im Bereich des unteren Endes 10 weist der Beutel 2 eine bogenförmige Perforation 20 auf, die sich von einem Kantenbereich des Bodens zu einem im wesentlichen diametral gegenüberliegenden Kantenbereich des Bodens erstreckt und, einmal aufgerissen, eine maulartig klaffende Spenderöffnung zum Entnehmen der Wattepads freigibt.

Im Bereich des oberen Endes 8 weist der Beutel 2 einen im wesentlichen kreisrunden Folienboden, ebenfalls aus PE-Folie, auf, der mit einer Öffnungseinrichtung ausgestattet ist Soweit gilt die Beschreibung des in Fig. 1 dargestellten Beutels 2 auch für die alternativen Ausführungsformen in Fig. 2 bis 5.

Das obere Ende 8 des Folienschlauchs 6 ist, wieder mit Bezug auf Fig. 1, mit einer ringförmig um den Schlauch umlaufenden Tasche 12 versehen. Darin ist eine Schnur 16 angeordnet, die , mit sich selbst zu einer Schlaufe verknotet, an zwei diametral einander gegenüberliegenden Stellen durch Öffnungen aus der Tasche 12 nach außen heraushängt und dort jeweils eine Aufhängeschlaufe für den Beutel 2 bildet. Die Tasche ist als umlaufender Saum ausgebildet, in dem das obere Ende 8 des Folienschlauchs 6 auf sich selbst zurückgefaltet und mit sich selbst durch eine ringförmig um den Folienschlauch verlaufende Naht verbunden ist. Der Saum ragt zwischen 3 und 10, vorzugsweise etwa 6 mm über den Folienboden hinaus, der das obere Ende 8 des Beutels 2 dicht verschließt. Die Saumnaht befindet sich 4 bis 14, vorzugsweise etwa 8 mm unterhalb des äußersten Randes des Saums, also etwa 2 mm unterhalb des genannten Bodens.

Mittels der beiden Aufhängeschlaufen kann der Beutel 2 beliebig an Haken, Streben oder dergleichen gehängt oder geknotet werden, wobei z. B. auch eine Aufhängeschlaufe durch die zweite, die möglicherweise kürzer gebunden ist, hindurchgezogen werden kann und dann nur diese eine über einen Haken gehängt oder an eine Strebe geknotet wird. Außerdem kann dann, wenn der Folienboden, der das obere Ende 8 verschließt, geöffnet worden ist, dieses Ende des Schlauchbeutels 2 an dem Schlauch wie ein bekannter Zugbeutel wieder verschlossen werden.

Die alternative Ausführungsform des Beutels 2 nach Fig. 2 unterscheidet sich von der mit Bezug auf Fig. 1 beschriebenen durch eine zusätzliche umlaufende Tasche 14, die unterhalb der beschriebenen Tasche 12 und parallel zu dieser ringförmig auf dem Folienschlauch 6 umläuft. Diese Tasche 14 ist durch einen Folienstreifen gebildet, der außenseitig ringförmig auf der Beutelwand 6 mittels zweier paralleler, ringförmig umlaufender Nähte befestigt ist. Auch in dieser Tasche 14 befindet sich eine entsprechend der Beschreibung zu Fig. 1 angeordnete Schnur 18, so daß in der Ausführungsform nach Fig. 2 insgesamt vier Aufhängeschlaufen (zwei pro Schnur und Tasche) zur Verfügung stehen.

Mit Bezug auf Fig. 3 ist gegenüber der Ausführungsform nach Fig. 2 auf die als Saum ausgebildete umlaufende Tasche 12 verzichtet, so daß wie in Fig. 1 nur eine Tasche mit einer Schnur und zwei Aufhängeschlaufen zur Verfügung stehen. Diese Tasche 14 ist aber eben wie die untere Tasche der Ausführungsform nach Fig. 2 von einer Abdeckfolie gebildet, und der Boden, der das obere Ende 8 des Folienschlauchs 6 abdichtend begrenzt, ragt kuppelartig über die Tasche hinaus. Dies bewirkt vorteilhaft, daß kein überstehender Saum, wie in Fig. 1 oder 2 während der Lagerung oder des Transports des Beutels 2 zerknittert, was einen angenehmeren und hygienischeren Anblick bietet. Weil bei dieser Ausführungsform nicht wie bei den zuvor beschriebenen die Ränder des oberen Endes zur Bildung des Saums benötigt werden, kann der das obere Ende 8 abschließende Folienboden in dieser Ausführungsform auch gebildet werden, indem die Ränder des Schlauchendes auf bekannte Weise aufeinander zu gefaltet und miteinander durch geeignete Nähte verschweißt oder durch geeignete Klebungen verbunden werden, z.B. wie es für das andere Ende 10 in Fig. 1 dargestellt ist.

Die alternative Ausführungsform nach Fig. 4 unterscheidet sich von der nach Fig. 3 nur dadurch, daß in der Tasche 14 nicht nur eine Schnur 16, sondern auch eine zweite Schnur 18 angeordnet ist, so daß sich, wie in Fig. 2, insgesamt vier Aufhängeschlaufen aus den zwei Schnüren 16, 18 ergeben.

Die Ausführungsform nach Fig. 4 ist in der nach Fig. 5 nur noch durch eine dritte radial umlaufende Naht ergänzt, die die beiden Schnüre 16, 18 in zwei Taschen 13, 14 voneinander trennt, indem die Naht parallel zu den beiden zuvor beschriebenen Befestigungsnähten des Folienstreifens ebenfalls ringförmig auf der Beutelwand 6 umläuft.

## Patentansprüche

1. Beutel (2) für Wattepads (4) mit einem Folienschlauch (6) zur Bildung einer im wesentlichen zylindrischen Beutelwand, dessen beide Enden (8, 10) verschlossen sind,
wobei das erste Ende (8) des Folienschlauchs (6) durch einen Folienboden verschlossen ist, und an diesem ersten Ende (8) eine Tasche (12) ringförmig um den Folienschlauch (6) umläuft, in der nur eine Schnur (16) angeordnet ist,
wobei die umlaufende Tasche (12) als umlaufender Saum ausgebildet ist, indem ein Folienstreifen oder der Rand am ersten Ende (8) des Folienschlauchs (6) auf sich selbst zurückgefaltet und mittels mindestens einer ringförmig umlaufenden Naht am Folienschlauch befestigt ist,
und wobei im Bereich des zweiten Endes (10) des Folienschlauchs (6) mindestens eine Öffnungseinrichtung (20) angeordnet ist,
**dadurch gekennzeichnet,**
**daß** der Saum (12) 2 bis 15 mm über den Folienboden am ersten Ende (8) hinausragt und daß auch der Folienboden im Bereich des ersten Endes (8) eine Öffnungseinrichtung aufweist.

2. Beutel nach Anspruch 1, **dadurch gekennzeichnet, daß** der Saum etwa 6 mm über den Folienboden am ersten Ende (8) hinausragt.

3. Beutel nach Anspruch 1 oder 2, **dadurch gekennzeichnet, daß** die Naht, mit der der Saum am Folienschlauch (6) befestigt ist, 4 bis 14 mm, vorzugsweise 8 mm, unterhalb des äußersten Randes des Saums um das erste Ende (8) des Beutels (2) umläuft.

4. Beutel (2) für Wattepads (4) mit einem Folienschlauch (6) zur Bildung einer im wesentlichen zylindrischen Beutelwand, dessen beide Enden (8, 10) verschlossen sind,
wobei das erste Ende (8) des Folienschlauchs (6) durch einen Folienboden verschlossen ist, und an diesem ersten Ende (8) mindestens eine Tasche (13, 14) ringförmig um den Folienschlauch (6) umläuft, in der mindestens eine Schnur (16, 18) angeordnet ist,
und wobei im Bereich des zweiten Endes (10) des Folienschlauchs (6) mindestens eine Öffnungseinrichtung (20) angeordnet ist,
**dadurch gekennzeichnet,**
**daß** mindestens eine umlaufende Tasche (13, 14) von einem Folienstreifen gebildet ist, der außen- oder innenseitig ringförmig auf der Beutelwand (6) mittels mindestens zweier im wesentlichen paralleler, ringförmig umlaufender Nähte befestigt ist, daß die von dem Folienstreifen gebildete Tasche (4) nicht über den Folienboden am ersten Ende (8) hinausragt und daß auch der Folienboden im Bereich des ersten Endes (8) eine Öffnungseinrichtung aufweist.

5. Beutel nach Anspruch 4, **dadurch gekennzeichnet, daß** am ersten Ende (8) des Folienschlauchs (6) mehrere Taschen (12, 13, 14) mit jeweils einer Schnur (16, 18) angeordnet sind.

6. Beutel nach einem der Ansprüche 1 bis 5, **dadurch gekennzeichnet, daß** der Folienstreifen oder Saum von einer weiteren im wesentlichen parallelen Naht auf der Beutelwand (6) befestigt ist, so daß eine weitere umlaufende Tasche (13, 14) ausgebildet ist.

7. Beutel nach einem der Ansprüche 4 bis 6, **dadurch gekennzeichnet, daß** zwei Schnüre in einer Tasche angeordnet sind.

## Claims

1. Bag (2) for cotton pads (4) with a tubular sheeting (6) for the formation of an essentially cylindrical bag wall, both extremities (8, 10) of which are closed,
the first extremity (8) of the tubular sheeting (6) being closed by a sheeting bottom, and where on this first extremity (8) a pocket (12) circulates in an annular form around the tubular sheeting (6), in which pocket only one cord (16) is disposed,
the circulating pocket (12) being shaped as a circulating selvage by the arrangement that a stripe of sheeting, or the edge on the first extremity (8) of the tubular sheeting (6) is folded back to itself and fixed on the tubular sheeting by at least one joint which circulates in an annular form,
and at least one opening means (20) being disposed in the region of the second extremity (10) of the tubular sheeting (6),
**characterised in that**
the selvage (12) protrudes with 2 to 15 millimetres from the sheeting bottom at the first extremity (8), and that the sheeting bottom also contains an opening means in the region of the first extremity (8).

2. Bag according to claim1, **characterised in that** the selvage protrudes with about 6 millimetres from the sheeting bottom at the first extremity (8).

3. Bag according to claim 1 or 2, **characterised in that** the joint by which the selvage is fixed on the tubular sheeting (6) circulates at 4 to 14 millimetres, preferably 8 millimetres, below the extreme edge of the selvage around the first extremity (8) of the bag (2).

4. Bag (2) for cotton pads (4) with a tubular sheeting (6) for the formation of an essentially cylindrical bag wall, both extremities (8, 10) of which are closed,
the first extremity (8) of the tubular sheeting (6) being closed by a sheeting bottom, and where on this first extremity (8) at least one pocket (13, 14) circulates in an annular form around the tubular sheeting (6), in which pocket at least one cord (16, 18) is disposed,
and at least one opening means (20) being disposed in the region of the second extremity (10) of the tubular sheeting (6),
**characterised in that**
at least one circulating pocket (13, 14) is formed by a stripe of sheeting which is fixed on the outer or the inner side of the bag (6) in an annular form by means of at least two essentially parallel joints circulating in an annular form, and that the pocket (4) formed by the stripe of sheeting does not protrude from the sheeting bottom on the first extremity (8) and that the sheeting bottom also contains an opening means in the region of the first extremity (8).

5. Bag according to claim 4, **characterised in that** several pockets (12, 13, 14) with one cord each (16, 18) are disposed on the first extremity (8) of the tubular sheeting (6).

6. Bag according to one of claims 1 to 5, **characterised in that** the stripe of sheeting or selvage is fixed on the bag (6) by an additional essentially parallel joint, so that an additional circulating pocket (13, 14) is formed.

7. Bag according to one of claims 4 to 6, **characterised in that** two cords are disposed in one pocket.

## Revendications

1. Sachet (2) pour tampons d'ouate (4), avec une gaine en matière plastique (6), pour la formation d'un paroi de sachet essentiellement cylindrique, dont les deux extrémités (8, 10) sont enfermées,
la première extrémité (8) de la gaine en matière plastique (6) étant enfermée par un fond en feuille, et une pochette (12) circulant en forme annulaire autour de cette gaine en matière plastique (6) dans ladite première extrémité (8), dans laquelle est disposée seulement une ficelle (16),
la pochette circulante (12) étant formée comme une lisière circulante, atteint en ce qu'un ruban de feuille, ou le bord dans la première extrémité (8) de la gaine en matière plastique (6), est replié sur lui-même et fixé dans la gaine en matière plastique par au moins un joint circulant en forme annulaire,
et étant disposé au moins un moyen d'ouverture (20) dans la zone de la seconde extrémité (10) de la gaine en matière plastique (6),
**caractérisé en ce que**
la lisière (12) s'élève 2 à 15 mm au-dessus du fond en feuille dans la première extrémité (8) et que le fond en feuille lui aussi présente un moyen d'ouverture dans la zone de la première extrémité (8).

2. Sachet selon la revendication 1, **caractérisé en ce que** ladite lisière s'élève environ 6 mm au dessus dudit fond en feuille dans ladite première extrémité (8).

3. Sachet selon la revendication 1 ou 2, **caractérisé en ce que** ledit joint avec lequel est fixé ladite lisière dans la gaine en matière plastique (6), circule 4 à 14 mm, et 8 mm de préférence, au dessous du bord le plus extrême de la lisière autour de la première extrémité (8) du sachet (2).

4. Sachet (2) pour tampons d'ouate (4), avec une gaine en matière plastique (6), pour la formation d'un paroi de sachet essentiellement cylindrique dont les deux extrémités (8, 10) sont enfermées,
la première extrémité (8) de la gaine en matière plastique (6) étant enfermée par un fond en feuille, et au moins une pochette (13, 14) circulant en forme annulaire autour de cette gaine en matière plastique (6) dans cette première extrémité (8), dans laquelle est disposée au moins une ficelle (16,18),
et étant disposé au moins un moyen d'ouverture (20) dans la zone de la seconde extrémité (10) de la gaine en matière plastique (6),
**caractérisé en ce que**
au moins une pochette (13, 14) circulante est formée par un ruban de feuille qui est fixé en forme annulaire au côté extérieur ou intérieur dudit paroi de sachet (6) par au moins deux joints essentiellement parallèles circulant en forme annulaire, et que la pochette (4) formée par le ruban de feuille ne s'élève pas au dessus du fond en feuille dans la première extrémité (8) et que le fond en feuille aussi présente lui-même un moyen d'ouverture dans la zone de la première extrémité (8).

5. Sachet selon la revendication 4, **caractérisé en ce que** dans la première extrémité (8) de la gaine en matière plastique (6) sont disposées de plusieurs pochettes (12, 13, 14), chacune avec une ficelle (16, 18), respectivement.

6. Sachet selon une quelconque des revendications 1 à 5, **caractérisé en ce que** le ruban de feuille ou la lisière est fixé sur le paroi de sachet (6) par un joint additionnel essentiellement parallèle, de manière qu'une pochette circulante additionnelle est formée.

7. Sachet selon une quelconque des revendications 4 à 6, **caractérisé en ce que** deux ficelles sont disposées dans une pochette.
